# FASCICULE DE BREVET EUROPEEN

(11) **EP 2 059 973 B1**
(45) Date de publication et mention de la délivrance du brevet: **09.12.2020**
(21) Numéro de dépôt: 07803182.0
(22) Date de dépôt: 03.09.2007
(51) Int. Cl.: H01Q 1/48, H01Q 9/04, H01Q 1/38, H01Q 13/10, H01Q 21/24

(54) **SYSTÈME MULTI-ANTENNE À DIVERSITÉ DE POLARISATION**
MEHREREN ANTENNENSYSTEM MIT POLARISATIONSDIVERSITÄT
POLARIZATION DIVERSITY MULTI-ANTENNA SYSTEM

(30) Priorité: 04.09.2006 FR 0653562
(43) Date de publication de la demande: 20.05.2009
(73) Titulaire: Commissariat à l'Énergie Atomique et aux Énergies Alternatives, 75015 Paris (FR)
(72) Inventeur: RUDANT, Lionel, F-38000 Grenoble (FR); DELAVEAUD, Christophe, F-38430 Saint Jean De Moirans (FR)
(74) Mandataire: Ilgart, Jean-Christophe
(86) Numéro de dépôt international: PCT/EP2007/059197
(87) Numéro de publication internationale: WO 2008/028892

(56) Documents cités:
- EP-A- 1 225 654
- EP-A- 1 401 050
- WO-A-98/37593
- WO-A-2004/102744
- WO-A-2007/028448
- US-B1- 6 424 300

## Description

### DOMAINE TECHNIQUE

La présente invention concerne le domaine des antennes, notamment celui des antennes à diversité de polarisation pour terminaux de télécommunication.

### ÉTAT DE LA TECHNIQUE ANTÉRIEURE

Parmi les nombreuses mesures pour améliorer le rapport signal à bruit dans un système de télécommunication mobile, il est connu de recourir à des techniques de diversité en émission et/ou en réception. Au niveau de la station de base, on pourra utiliser par exemple des antennes suffisamment éloignées les unes des autres (d'une distance supérieure au moins à la demi-longueur d'onde à la fréquence de fonctionnement), un réseau d'antennes pour former des faisceaux pointant dans des directions angulaires distinctes ou encore des antennes émettant selon des polarisations distinctes : on parle selon le cas de diversité spatiale, de diversité angulaire ou de diversité de polarisation. De manière similaire, les mêmes techniques de diversité sont en principe applicables au terminal mobile. On utilisera soit des antennes suffisamment éloignées les unes des autres de sorte que les signaux reçus aient subi des conditions de propagation non corrélées, des antennes présentant des diagrammes de réception pointant dans des directions angulaires distinctes ou encore des antennes de polarisations distinctes, par exemple selon des polarisations linéaires orthogonales entre elles.

Les terminaux mobiles se prêtent malheureusement mal à la mise en œuvre des techniques de diversité. En effet, les faibles dimensions des terminaux mobiles ne permettent généralement pas de séparer suffisamment les antennes de réception aux fréquences de fonctionnement couramment utilisées (80 MHz - 6 GHz). Il en résulte que les signaux reçus par les différentes antennes sont corrélés en raison de conditions de propagation voisines ou en raison du couplage entre antennes. Les signaux reçus peuvent alors présenter un évanouissement simultané et le terminal mobile ne bénéficie pas pleinement des avantages de la diversité.

Un système multi-antenne à diversité de polarisation pour terminal mobile a été proposé dans l'article de N. Michishita et al. intitulé « A polarization diversity antenna by printed dipole and a patch with a hole » publié dans Proc. of IEEE Antennas and Propagation Society International Symposium, vol. No. 3, Mai 2001, pages 368-371. Ce système est constitué d'une antenne patch (dite aussi antenne plaquée) et d'une antenne dipôle. Le patch est percé d'un trou à travers lequel passe l'antenne dipôle imprimée sur un substrat. Ce système n'est pas plan et ne se prête pas aisément à une intégration dans un terminal mobile.

Un système multi-antenne à diversité de polarisation pour station de base a été proposé dans l'article de N. Kuga et al. intitulé « A patch-slot composite antenna for VH-polarization diversity base stations » publié dans Proc. of Asia-Pacific Microwave Conference, Dec. 2000. Il comprend deux réseaux d'antennes entrelacés : un premier réseau constitué d'éléments de type patch à polarisation horizontale et un second réseau constitué d'éléments de type patch à polarisation verticale. Les éléments du premier réseau sont excités par des fentes découpées dans le plan de masse alors que les éléments du second réseau sont excités par des lignes microruban. Ce système multi-antenne n'est pas non plus compatible avec une intégration dans un terminal mobile. Le document EP1401050 divulgue un système multibande qui comprend une antenne de type patch multibande et une ou plusieurs fente(s) dans le plan de masse.

Le but de la présente invention est de remédier aux inconvénients précités, c'est-à-dire de proposer un système multi-antenne à diversité, compact et aisément intégrable dans un terminal mobile tout en ne présentant qu'un faible couplage entre antennes.

### EXPOSÉ DE L'INVENTION

La présente invention est définie par l'objet de la première revendication.

Des modes particuliers de réalisation de l'invention sont définis dans les revendications dépendantes.

### BRÈVE DESCRIPTION DES DESSINS

D'autres caractéristiques et avantages de l'invention apparaîtront à la lecture d'un mode de réalisation préférentiel de l'invention fait en référence aux figures jointes parmi lesquelles :
la Fig. 1 représente schématiquement un système multi-antenne selon un premier exemple
la Fig. 2 représente schématiquement un système multi-antenne selon un premier mode de réalisation de l'invention ;
la Fig. 3 représente schématiquement un système multi-antenne selon un deuxième mode de réalisation de l'invention ;
la Fig. 4 représente schématiquement un système multi-antenne selon un troisième mode de réalisation de l'invention ;
la Fig. 5 représente schématiquement un système multi-antenne selon un quatrième mode de réalisation de l'invention ;
la Fig. 6 représente schématiquement un système multi-antenne selon un cinquième mode de réalisation de l'invention ;
la Fig. 7 représente schématiquement un système multi-antenne selon un sixième mode de réalisation de l'invention ;
la Fig. 8 représente un premier exemple de disposition de systèmes multi-antenne selon l'invention sur le plan de masse d'un terminal mobile ;
la Fig. 9 représente un second exemple de disposition de systèmes multi-antenne selon l'invention sur le plan de masse d'un terminal mobile ;
la Fig. 10 représente les coefficients de réflexion et de couplage en fonction de la fréquence de fonctionnement d'un système multi-antenne selon l'invention ;
la Fig. 11 représente les diagrammes de directivité en fonction de la polarisation des antennes constitutives d'un système multi-antenne selon l'invention.

### EXPOSÉ DÉTAILLÉ DE MODES DE RÉALISATION PARTICULIERS

L'idée à la base de l'invention consiste à associer sur un même plan de masse une antenne de type patch et une antenne de type fente, le patch surplombant au moins partiellement la fente. La géométrie et l'orientation du patch et de la fente sont choisies de manière à ce que l'antenne de type patch et l'antenne de type fente puissent chacune émettre et/ou recevoir selon une polarisation rectiligne, les directions de polarisation associées aux deux antennes étant orthogonales entre elles. En mode réception, les signaux respectivement reçus par l'antenne patch et l'antenne fente sont combinés de manière à fournir une diversité de réception.

Plus précisément, la géométrie et l'orientation du patch et de la fente sont choisies de manière à ce que les directions respectives d'établissement de la résonance dans le patch et la fente soient sensiblement parallèles. Classiquement, on sait que pour un patch la distribution du champ électrique selon la direction d'établissement de la résonance est sinusoïdale et présente deux maxima à chaque extrémité du patch. De manière similaire, pour une fente, la distribution de champ électrique selon la direction d'établissement de la résonance est sinusoïdale et présente deux zéros à chaque extrémité de la fente. Dans un cas comme dans l'autre, le nombre de périodes de la distribution sinusoïdale dépend de l'ordre de la résonance. Le champ électromagnétique généré par le patch est noté conventionnellement TMₙ₀ où n donne l'ordre de la résonance selon la direction de résonance x, le champ électrique étant dirigé selon cette direction. De même, le champ électromagnétique généré par la fente est noté conventionnellement TE_{n'0} où n' donne l'ordre de la résonance selon la direction de résonance x', le champ électrique étant orthogonal à x' et parallèle au plan de la fente.

De manière surprenante, il a été constaté que la co-localisation de l'antenne de type fente et de l'antenne de type patch selon l'invention ne modifiait pas de manière significative les caractéristiques des deux antennes prises isolément. En particulier le niveau couplage entre les antennes est remarquablement faible. En outre, l'adaptation d'impédance peut être réalisée de manière indépendante pour l'une et l'autre antenne dans une bande de fréquence de fonctionnement commune.

La Fig. 1 illustre de manière schématique un exemple du système multi-antenne selon l'invention. On a représenté en (A) une vue en perspective et en (B) une coupe verticale du système dans son plan médian. Celui-ci comprend un plan de masse métallique 10 commun à l'antenne de type patch et l'antenne de type fente. Le plan de masse est réalisé typiquement par une plaque métallique ou par une couche métallique déposée sur un substrat diélectrique 15. Une fente 20 est aménagée dans le plan de masse et un patch métallique 30 est disposé de manière à surplomber au moins partiellement la fente. Le patch peut être réalisé soit par une plaque métallique soit par un dépôt de couche(s) métallique(s) sur un substrat diélectrique. Ce dernier peut être le même que celui du plan de masse. Dans ce cas, le patch est déposé sur la face du substrat opposée à celle sur laquelle est déposé le plan de masse.

Préférentiellement, la fente présente une forme trapézoïdale allongée selon une direction longitudinale. Elle peut toutefois être de toute forme symétrique, par exemple rectangulaire ou elliptique, voire non symétrique. De même, le patch métallique 30 présente une forme elliptique allongée selon une direction longitudinale. Il peut toutefois être de toute forme symétrique, par exemple rectangulaire ou trapézoïdale, voire non symétrique.

On a noté FF' et PP' respectivement les directions de résonance de la fente et du patch. Comme on l'a vu plus haut, ces deux axes sont choisis sensiblement parallèles. Ces axes coïncident ici respectivement avec les axes de symétrie longitudinale de la fente et du patch.

Les axes FF' et PP' peuvent être décalés latéralement l'un par rapport à l'autre dans un plan parallèle au plan de masse ou bien contenus dans un même plan orthogonal au plan de masse auquel cas la projection orthogonale de l'axe PP' sur le plan de masse coïncide avantageusement avec l'axe FF'. En Fig. 1, les deux axes FF' et PP' appartiennent au plan médian du système, orthogonal au plan de masse.

Le champ électrique généré par l'antenne de type fente possède une polarisation rectiligne orthogonale au plan médian. En revanche, le champ électrique généré par l'antenne de type patch possède une polarisation rectiligne parallèle à l'axe PP'. De manière réciproque, le signal reçu par l'antenne de type fente est maximal lorsque le champ électrique a une polarisation rectiligne orthogonale au plan médian et le signal reçu par l'antenne de type patch est maximal lorsque le champ électrique a une polarisation parallèle à l'axe PP'.

Etant donné que le patch surplombe au moins partiellement la fente, la projection orthogonale du patch sur le plan métallique présente une intersection non vide avec cette dernière. Selon une variante de réalisation, la projection orthogonale du patch sur le plan de masse inclut entièrement la forme de la fente. Les antennes de type fente et de type patch sont ainsi co-localisées et le système multi-antenne est particulièrement compact.

L'antenne de type fente peut être excitée au moyen d'un câble coaxial ou d'une ligne coplanaire de manière connue de l'homme du métier. Alternativement, la fente peut être excitée par couplage avec une ligne microruban imprimée sur le substrat du côté opposé au plan de masse.

L'antenne de type patch peut être excitée au moyen d'une sonde métallique 35 comme représenté en Fig. 1 ou un câble coaxial dont l'âme est reliée en un point du patch, la masse étant reliée au plan de masse. Alternativement, le patch peut être excité par couplage avec une ligne microruban imprimée sur la face d'un substrat éventuellement dédié à l'excitation.

De manière plus générale, les antennes de type patch et de type fente peuvent être excitées par un contact électrique direct et/ou par couplage électromagnétique.

La longueur de la fente selon l'axe FF' est choisie sensiblement égale à un multiple entier de la demi-longueur d'onde guidée, associée à la fréquence de fonctionnement. De même, la longueur du patch selon l'axe PP' est choisie sensiblement égale à un multiple entier de la demi-longueur d'onde guidée, associée à la fréquence de fonctionnement. On rappelle que la longueur d'onde guidée diffère légèrement de la longueur d'onde en propagation libre du fait de la présence des champs de bord. Elle égale à deux fois la longueur de résonance fondamentale dans le guide. On trouvera une expression analytique de la longueur d'onde guidée pour une antenne fente par exemple dans l'article de R. Garg et al. intitulé « Expressions for wavelength and impedance of a slotline » paru dans IEEE Trans. on Microwave Theory, Août 1976, page 532. De même, on peut généralement approximer la longueur d'onde guidée *λ_{g}* dans un patch par *λ_{g}* ≈ 0.98λ où λ est la longueur d'onde en propagation libre dans le milieu constitutif du guide (air ou diélectrique).

Les fréquences de fonctionnement des antennes fente et patch sont avantageusement choisies identiques. De manière plus générale, comme on le verra plus loin, il est possible d'utiliser l'antenne fente et l'antenne patch dans une même bande de fréquence de fonctionnement sans couplage significatif entre les deux antennes. Typiquement, pour un système destiné à être utilisé dans un terminal UMTS (*Universal Mobile Telecommunication System*), la fréquence de fonctionnement sera de l'ordre de 2 GHz et les longueurs de fente et de patch de l'ordre de 6 à 7,5 cm. Ces longueurs sont compatibles avec les dimensions d'un terminal mobile.

Afin de réduire davantage les dimensions du système, il est proposé, selon un premier mode de réalisation, d'utiliser une demi-fente au lieu d'une fente entière. Plus précisément, la fente est ouverte d'un côté 21 sur toute sa largeur. Ce mode de réalisation est représenté en Fig. 2. Sur cette figure, on a supposé pour les besoins de l'illustration, que la fente totale était un rectangle et que le patch 30 était également rectangulaire mais d'autres formes peuvent être envisagées, comme précédemment indiqué. La demi-fente 20 se présente sous la forme d'une encoche à la périphérie du plan de masse 10. La longueur de l'encoche selon l'axe FF' est égale à un multiple entier du quart de la longueur d'onde guidée à la fréquence de fonctionnement.

Il est également possible de réduire la longueur du patch dans la direction PP' comme indiqué en Fig. 3, selon un deuxième mode de réalisation du système multi-antenne selon l'invention. Dans ce mode, un retour métallique 37 vers le plan de masse est prévu en bordure du patch. Ce retour métallique peut être filaire ou, comme dans le mode de réalisation représenté en Fig. 4, réalisé au moyen d'une plaque métallique 37 sensiblement orthogonale au plan de masse. Cette plaque effectue alors la jonction électrique entre le bord du patch, orthogonal à l'axe longitudinal PP', situé du côté opposé à la fente, avec le plan de masse. La longueur du patch selon l'axe PP' est alors avantageusement choisie égale à un multiple entier du quart de la longueur d'onde guidée (dans le patch), associée à la fréquence de fonctionnement. La fente 20 reste de longueur égale à un multiple entier de la demi-longueur d'onde guidée (dans la fente) comme dans l'exemple illustré sur la figure 1.

La Fig. 4 illustre schématiquement un troisième mode de réalisation particulièrement avantageux du système multi-antenne selon l'invention. Dans ce mode, la fente 20 et le patch 30 ont des longueurs respectives sensiblement égales à des multiples entiers du quart des longueurs d'onde guidées (respectivement dans la fente et dans le patch), associées à la fréquence de fonctionnement. La fente débouche à la périphérie du plan de masse comme dans le second mode de réalisation et un retour métallique 37 est prévu sous forme de plaque en bordure du patch, comme déjà décrit. Bien entendu, le retour métallique peut être filaire, comme représenté en Fig. 3. Typiquement, pour un système destiné à être utilisé dans un terminal UMTS, les longueurs de fente et de patch seront de l'ordre de 3 cm et la hauteur de la plaque 37 faisant office de retour à la masse est de l'ordre de 1 cm.

Afin de réduire encore davantage les dimensions des antennes précitées, on peut envisager de travailler à des fractions de longueur d'onde guidée encore plus faibles (*λ_{g}*/8,*λ_{g}*/10,...) et/ou utiliser des matériaux de constantes diélectriques plus élevées, permettant de réduire *λ_{g}* et/ou charger les antennes avec des éléments (capacités, inductances,..) discrets ou distribués comme connu de l'homme du métier.

Dans les premier, deuxième et troisième modes de réalisation, l'excitation de la fente et du patch peut être réalisée selon les mêmes variantes exposées pour l'exemple de la figure 1.

La Fig. 5 représente schématiquement la coupe d'un système multi-antenne selon un quatrième mode de réalisation de l'invention, dans lequel est prévue une pluralité d'antennes patch 31, 32 de différentes longueurs surplombant la fente. Le retour à la masse 37 est avantageusement commun mais des retours de masse distincts peuvent être également envisagés. Le retour masse peut être filaire ou de type plaque comme déjà vu plus haut. De la même façon, la sonde d'excitation 35 est avantageusement commune aux différentes antennes patch mais des sondes distinctes peuvent être aussi envisagées. Les patchs superposés correspondent à la même fréquence de résonance. Plus précisément, les longueurs de ces patchs sont sensiblement égales à des multiples impairs du quart de la longueur d'onde guidée dans ces patchs. Comme précédemment, la fréquence de fonctionnement des patch est la même que celle de l'antenne demi-fente 20. L'avantage d'un tel montage est d'obtenir un système à gain élevé particulièrement compact.

La Fig. 6 représente schématiquement la coupe d'un système multi-antenne selon un cinquième mode de réalisation de l'invention, dans lequel l'antenne patch 30 est repliée sous le plan de masse. La fréquence de résonnance est définie par la longueur totale du patch « déplié ». On obtient ainsi un arrangement plus compact que ceux exposés précédemment. Le cas échéant, plusieurs antennes patch superposées peuvent être repliées sous le plan de masse.

La Fig. 7 représente schématiquement un système multi-antenne selon un sixième mode de réalisation de l'invention. Dans ce mode de réalisation, l'antenne fente 20 ainsi que l'antenne patch 30 qui la surplombe, bien que substantiellement allongées selon une direction longitudinale, présentent un léger décrochement transversal en 40. On entend par léger décrochement transversal, un décrochement d'amplitude sensiblement plus faible que l'extension spatial du système dans le sens longitudinal. Chacune des deux antennes comprend une première et une seconde parties, orientées selon une même direction longitudinale, ainsi qu'une partie intermédiaire joignant les première et seconde parties, orientée selon une direction transversale. Le décrochement transversal des antennes patch et fente permet à chacune d'entre elles de recevoir selon deux modes de polarisation distincts.

Les systèmes multi-antenne selon l'invention peuvent être associés de manière à constituer un système composite à gain et/ou ordre de diversité plus élevés. En particulier, les Figs. 8 et 9 montrent deux exemples d'arrangement de tels systèmes multi-antenne sur le plan de masse d'un terminal mobile. Dans l'arrangement de la Fig. 9, les deux systèmes multi-antenne 51 et 52 sont disposés tête-bêche. Les axes d'établissement de résonance respectifs des deux systèmes d'antennes sont sensiblement parallèles. En Fig. 9, les directions d'établissement de résonance des deux systèmes sont choisies sensiblement orthogonales. L'utilisation des systèmes 51 et 52 permet d'obtenir à la fois une diversité spatiale, due à l'espacement entre antennes et une diversité de polarisation.

La Fig. 10 donne les modules des coefficients de la matrice *S* en fonction de la fréquence de fonctionnement pour un système multi-antenne selon le troisième mode de réalisation de l'invention, avec une fente et un patch quart d'onde. |*S*₁₁| et |*S*₂₂| représentent respectivement la proportion d'énergie réfléchie sur le port d'entrée de l'antenne 1 (antenne de type fente) et le port d'entrée de l'antenne 2 (antenne de type patch), autrement dit les coefficients de réflexion sur ces ports d'entrée, exprimés en dB. |*S*₁₂| et |*S*₂₁| représentent respectivement le couplage d'énergie de l'antenne 1 vers l'antenne 2 et de l'antenne 2 vers l'antenne 1.

On voit que dans une plage de fréquence autour de 2 GHz, les coefficients de réflexion |*S*₁₁| et |*S*₂₂| sont tous deux inférieurs à -10 dB, ce qui traduit la bonne adaptation d'impédance du système dans une bande de fréquence commune. En outre, dans cette même bande de fréquence les coefficients de couplage |*S*₁₂| et |*S*₂₁| sont inférieurs à -30 dB. Le faible niveau de couplage entre les deux antennes permet d'exploiter au mieux la diversité de polarisation.

La Fig. 11 montre les diagrammes de directivité de l'antenne de type fente et de l'antenne de type patch pour un champ électrique polarisé verticalement et un champ électrique polarisé horizontalement, dans un plan de coupe parallèle au plan de masse et équidistant entre celui-ci et le plan contenant le patch métallique 30. On remarque que pour une polarisation donnée du champ électrique, le maximum du diagramme de directivité d'une antenne correspond au minimum du diagramme de directivité de l'autre.

## Revendications

1. Système multi-antenne à diversité de polarisation en réception comprenant un plan de masse (10, une première antenne de type fente (20) et au moins une seconde antenne de type patch (30), lesdites première et seconde antennes partageant le même plan de masse (10), la fente de la première antenne étant aménagée dans ledit plan de masse et le patch de la seconde antenne surplombant au moins partiellement ladite fente, lesdites première et seconde antennes présentant une bande de fréquence de fonctionnement commune, **caractérisé en ce que** :
- ladite fente est ouverte d'un côté sur sa largeur et sa longueur est sensiblement égale à un multiple impair du quart de la longueur d'onde guidée dans la fente, dans ladite bande de fréquence de fonctionnement et/ou
- le patch est relié électriquement au plan de masse et sa longueur est sensiblement égale à un multiple impair du quart de la longueur d'onde guidée dans le patch, dans ladite bande de fréquence de fonctionnement,
le système étant configuré de façon que les signaux respectivement reçus par la première antenne et la seconde antenne soient combinés pour fournir ladite diversité de polarisation en réception.

2. Système multi-antenne selon la revendication 1, **caractérisé en ce que** lesdites première et seconde antennes présentent des directions d'établissement de résonance sensiblement parallèles.

3. Système multi-antenne selon la revendication 2, **caractérisé en ce que** le patch possède une première forme allongée selon un premier axe de symétrie, **en ce que** la fente possède une seconde forme allongée selon un second axe de symétrie, et **en ce que** lesdits premier et second axes de symétrie sont sensiblement parallèles.

4. Système multi-antenne selon l'une des revendications précédentes, **caractérisé en ce que** lesdites antennes sont excitées par un contact électrique direct et/ou par couplage électromagnétique.

5. Système multi-antenne selon la revendication 1, **caractérisé en ce qu'**il comprend une pluralité de secondes antennes de type patch présentant une bande de fréquence de fonctionnement commune avec la première antenne, les patchs étant reliés électriquement au plan de masse et ayant des longueurs sensiblement égales à des multiples impairs du quart de la longueur d'onde guidée dans ces patchs, dans ladite bande de fréquence de fonctionnement.

6. Système multi-antenne selon la revendication 5, **caractérisé en ce que** ladite première antenne et lesdites secondes antennes présentent des directions d'établissement de résonnance sensiblement parallèles.

7. Système multi-antenne selon la revendication 1 ou 2, **caractérisé en ce que** ladite fente est ouverte d'un côté, que la seconde antenne surplombe entièrement et s'étend à l'une de ses extrémités au-delà dudit côté de ladite fente, ladite extrémité de la seconde antenne étant repliée sous ledit plan de masse.

8. Système multi-antenne selon la revendication 1 ou 2, **caractérisé en ce que** lesdites première et seconde antennes possèdent respectivement une première et une seconde formes substantiellement allongées selon un axe longitudinal, lesdites première et seconde formes présentant le long de cet axe un faible décrochement selon une direction transversale.

9. Terminal mobile comprenant un plan de masse et au moins deux systèmes multi-antenne selon les revendications précédentes, lesdits systèmes multi-antenne s'étendant le long de deux axes parallèles et étant disposés tête-bêche sur ledit plan de masse.

10. Terminal mobile comprenant un plan de masse et au moins deux systèmes multi-antenne selon les revendications précédentes, lesdits systèmes multi-antenne s'étendant le long de deux axes orthogonaux sur ledit plan de masse.

## Patentansprüche

1. Mehrantennensystem mit Polarisationsdiversität beim Empfang, enthaltend eine Masseebene (10), eine erste Antenne vom Typ Schlitzantenne (20) und zumindest eine zweite Antenne vom Typ Patch-Antenne (30), wobei die erste und die zweite Antenne dieselbe Masseebene (10) teilen, wobei der Schlitz der ersten Antenne in der Masseebene angeordnet ist und das Patch der zweiten Antenne zumindest teilweise den Schlitz überragt, wobei die erste und die zweite Antenne ein gemeinsames Betriebsfrequenzband aufweisen,
**dadurch gekennzeichnet, dass**:
- der Schlitz auf einer Seite über seine Breite offen ist und seine Länge im Wesentlichen gleich einem ungeraden Vielfachen eines Viertels der in dem Schlitz geführten Wellenlänge in dem Betriebsfrequenzband ist, und/oder
- das Patch elektrisch mit der Masseebene verbunden ist und seine Länge im Wesentlichen gleich einem ungeraden Vielfachen eines Viertels der in dem Patch geführten Wellenlänge in dem Betriebsfrequenzband ist,
wobei das System so ausgelegt ist, dass die jeweils von der ersten Antenne und der zweiten Antenne empfangenen Signale kombiniert werden, um die Polarisationsdiversität beim Empfang bereitzustellen.

2. Mehrantennensystem nach Anspruch 1,
**dadurch gekennzeichnet, dass** die erste und die zweite Antenne im Wesentlichen parallele Resonanzrichtungen haben.

3. Mehrantennensystem nach Anspruch 2,
**dadurch gekennzeichnet, dass** das Patch eine erste längliche Form entlang einer ersten Symmetrieachse aufweist, dass der Schlitz eine zweite längliche Form entlang einer zweiten Symmetrieachse aufweist und dass die erste und die zweite Symmetrieachse im Wesentlichen parallel verlaufen.

4. Mehrantennensystem nach einem der vorstehenden Ansprüche,
**dadurch gekennzeichnet, dass** die Antennen durch direkten elektrischen Kontakt und/oder durch elektromagnetische Kopplung erregt werden.

5. Mehrantennensystem nach Anspruch 1,
**dadurch gekennzeichnet, dass** es eine Vielzahl von zweiten Antennen vom Patch-Typ enthält, die ein mit der ersten Antenne gemeinsames Betriebsfrequenzband aufweisen, wobei die Patches elektrisch mit der Masseebene verbunden sind und Längen aufweisen, die im Wesentlichen gleich ungeraden Vielfachen eines Viertels der in diesen Patches geführten Wellenlänge in dem Betriebsfrequenzband sind.

6. Mehrantennensystem nach Anspruch 5,
**dadurch gekennzeichnet, dass** die erste Antenne und die zweite Antenne im Wesentlichen parallele Resonanzrichtungen haben.

7. Mehrantennensystem nach Anspruch 1 oder 2,
**dadurch gekennzeichnet, dass** der Schlitz auf einer Seite offen ist, welche von der zweiten Antenne vollständig überragt wird, die sich an einem ihrer Enden über die Seite des Schlitzes hinaus erstreckt, wobei das Ende der zweiten Antenne unter die Masseebene umgelegt ist.

8. Mehrantennensystem nach Anspruch 1 oder 2,
**dadurch gekennzeichnet, dass** die erste und die zweite Antenne jeweils eine erste bzw. eine zweite im Wesentlichen längliche Form entlang einer Längsachse aufweisen, wobei die erste und die zweite Form entlang dieser Achse einen geringfügigen Absatz in einer Querrichtung aufweisen.

9. Mobiles Endgerät mit einer Masseebene und zumindest zwei Mehrantennensystemen nach den vorstehenden Ansprüchen, wobei sich die Mehrantennensysteme entlang zweier paralleler Achsen erstrecken und gegengleich auf der Masseebene angeordnet sind.

10. Mobiles Endgerät mit einer Masseebene und zumindest zwei Mehrantennensystemen nach den vorstehenden Ansprüchen, wobei sich die Mehrantennensysteme entlang zweier orthogonaler Achsen auf der Masseebene erstrecken.

## Claims

1. A receive polarisation diversity multi-antenna system comprising an earth plane (10), a first slot type antenna (20) and at least one second patch-type antenna (30), said first and second antennas sharing the same earth plane (10), the slot of the first antenna being arranged in said earth plane and the patch of the second antenna at least partially overhanging said slot, said first and second antennas having a common operating frequency band, **characterised in that**:
- said slot is open on one side over its width and its length is substantially equal to an odd multiple of the quarter of the wavelength guided in the slot, in said operating frequency band and/or
- the patch is electrically connected to the earth plane and its length is substantially equal to an odd multiple of the quarter of the wavelength guided in the patch, in said operating frequency band,
the system being configured so that signals respectively received by the first antenna and second antenna are combined to provide said receive polarisation diversity.

2. The multi-antenna system according to claim 1, **characterised in that** said first and second antennas have substantially parallel resonance establishing directions.

3. The multi-antenna system according to claim 2, **characterised in that** the patch has a first elongate shape along a first axis of symmetry, **in that** the slot has a second elongate shape along a second axis of symmetry, and **in that** said first and second axes of symmetry are substantially parallel to each other.

4. The multi-antenna system according to one of the previous claims, **characterised in that** said antennas are excited by a direct electric contact and/or by electromagnetic coupling.

5. The multi-antenna system according to claim 1, **characterised in that** it comprises a plurality of second patch type antennas having a common operating frequency band with the first antenna, the patches being electrically connected with the earth plane and having lengths substantially equal at odd multiples of the quarter of the wavelength guided in these patches, in said operating frequency band.

6. The multi-antenna system according to claim 5, **characterised in that** said first antenna and said second antennas have substantially parallel resonance establishing directions.

7. The multi-antenna system according to claim 1 or 2, **characterised in that** said slot is open on one side, the second antenna entirely overhangs and extends at one of its ends beyond said side of said slot, said end of the second antenna being folded back under said earth plane.

8. The multi-antenna system according to claim 1 or 2, **characterised in that** said first and second antennas respectively have a first and a second substantially elongate shapes along a longitudinal axis, said first and second shapes having along this axis a small step along a transverse direction.

9. A mobile terminal comprising an earth plane and at least two multi-antenna systems according to the previous claims, said multi-antenna systems extending along two parallel axes and being disposed head to tail on said earth plane.

10. The mobile terminal comprising an earth plane and at least two multi-antenna systems according to the previous claims, said multi-antenna systems extending along two orthogonal axes on said earth plane.
